# EUROPÄISCHE PATENTSCHRIFT

(11) **EP 0 018 430 B1**
(45) Veröffentlichungstag und Bekanntmachung des Hinweises auf die Patenterteilung: **03.03.1982**
(21) Anmeldenummer: 79101732.0
(22) Anmeldetag: 01.06.1979
(51) Int. Cl.: D03D 51/20

(54) **Haltevorrichtung für die Schienen des Kettfadenwächters einer Webmaschine**
Rail bearing device for the warp stop motion in a weaving loom
Porte-tringles pour casse-chaîne de métier à tisser

(30) Priorität: 08.05.1979 CH 4299/79
(43) Veröffentlichungstag der Anmeldung: 12.11.1980
(73) Patentinhaber: GEBRÜDER SULZER AKTIENGESELLSCHAFT, CH-8401 Winterthur (CH)
(72) Erfinder: Baumann, Hans, CH-8810 Horgen (CH)

## Beschreibung

Die Erfindung betrifft eine Haltevorrichtung für die Schienen, insbesondere Kontaktschienen des Kettfadenwächters einer Webmaschine, mit einem die Schienen umgreifenden, plattenförmigen Teil, der an einem feststehenden Träger verschiebbar angeordnet ist.

Bei einer bisherigen Vorrichtung dieser Art (DE-A Nr. 1760945 und US-A Nr. 3584659) ist der plattenförmige Teil auf dem Träger mittels Langloch und zugehöriger Klemmschraube verstellbar und feststellbar. Bei grosser Webbreite der Webmaschine werden mehrere solche Träger mit verschiebbaren, plattenförmigen Teilen gebraucht, um die sich über die ganze Webbreite erstreckenden Schienen des Kettfadenwächters zu halten. Mit der bekannten Verstelleinrichtung ist es erschwert, bei den einzelnen Haltern und plattenförmigen Teilen jeweils die gleiche Höhenstellung herbeizuführen, so dass die Schienen des Kettfadenwächters über die ganze Webbreite exakt gleiche Position haben und in der Regel horizontal verlaufen. Von der Position der Kontaktschienen des Kettfadenwächters hängt die Fallhöhe der zugehörigen Abstellamellen ab.

Es besteht nun das Bedürfnis, den plattenförmigen Teil eines jeden Trägers des Kettfadenwächters leicht und exakt auf gleiche Höhe einstellen zu können, wie bei den anderen Trägern, so dass die betreffenden Schienen überall gleiche Höhe aufweisen. Die Höhe der Schienen sowie die Fallhöhe der Abstellamellen bei Kettfadenbruch lässt sich dadurch variieren und den jeweiligen Verhältnissen (Position des Spannbaumes der Webmaschine, Höhe des geöffneten Webfaches, Art des verwendeten Garnes) anpassen.

Die Erfindung besteht darin, dass zwischen plattenförmigen Teil und Träger ein im wesentlichen keilförmiges Schiebeelement geschaltet ist, das entlang einer an dem plattenförmigen Teil oder/ und dem Träger befindlichen Schräge stufenhaft einstellbar ist. Hierdurch lässt sich die Position der plattenförmigen Teile bei jedem Träger und damit die Stellung der Schienen insbesondere der Kontaktschienen des Kettfadenwächters exakt gleich einstellen. Dadurch lassen sich insbesondere Fehlabstellungen durch den Kettfadenwächter vermeiden.

Weitere Merkmale ergeben sich aus der folgenden Beschreibung von Ausführungsbeispielen in Verbindung mit den Ansprüchen und der Zeichnung.
Fig. 1 zeigt in Vorderansicht eine erfindungsgemäss ausgebildete Haltevorrichtung,
Fig. 2 ist ein zugehöriger Schnitt nach Linie 11 - II in Fig. 1, und
Fig. 3 zeigt die Vorrichtung nach Fig. 1 in einer anderen Position.

Das Webmaschinengestell enthält eine in Schussrichtung verlaufende Stange 1 von ovalem Querschnitt, an der mehrere U-förmige Halter 2 mittels Schrauben 3 und Spannkeil 4 befestigt sind. In jeden Rahmen 2 ist in Fig. 1 und 2 von oben ein Träger 5 eingeschoben. Er enthält in seinem unteren Teil eine schräg verlaufende Leiste 5a, während er im oberen Teil aus zwei parallelen Wandungen 5b besteht.

Zwischen die Wandungen 5b ist ein plattenförmiger Teil 6 geschoben, der Füsse 7 aufweist. Das in Fig. 1 untere Ende der Füsse 7 liegt auf einer Geraden 10, die in Fig. 1 gestrichelt angedeutet ist.

Die Leiste 5a besitzt eine Verzahnung 8 in welche Zähne 9 greifen, die am unteren Ende eines Schiebekeiles 11 angebracht sind. Das obere Ende 12 des Schiebekeiles 11 bildet eine Führung für die auf der Geraden angeordneten Füsse 7. An dem in Fig. 1 linken Ende weist der Schiebekeii 11 eine Nase 12 auf, die zwischen die beiden Wandungen 5b ragt.

Der Schiebekeil 11 ist als Formkörper in die getriebliche Verbindung (Wirkungsverbindung) zwischen Träger 5 und plattenförmigem Teil 6 geschaltet. Beim Verschieben des Keiles 11 in Fig. 1 nach rechts wird dieser zweckmässig durch Einstecken eines Werkzeuges in eine Bohrung 15 etwas aus der Verzahnung 8 herausgehoben und gemäss Pfeil 16 nach rechts geschoben. Dabei bewegt er sich unter den Füssen 7 hinweg, so dass die Platte 6 dabei angehoben wird.

In der Platte 6 sind in Schlitzen 17 als Ganzes mit 18 bezeichnete Kontaktschienen geführt, während Führungsschienen 19 in Schlitzen 21 des Trägers 5 gehalten sind. Die Kontaktschienen 18 dienen zum Abstellen der Webmaschine bei Abfallen einer Abstellamelle 22 infolge Bruches eines Kettfadens 23. Die Führungsschienen 19 dienen dazu, die auf die Kontaktschiene 18 aufgereihten Lamellen 22 in Abstand voneinander zu halten, indem die Lamellenfüsse 24 zwischen je zwei Führungsschienen 19 gehalten sind. Der dem Webfach 51 entsprechende Abstand der Kettfäden 23 oberhalb der Stange 1 ist mit A bezeichnet.

Nach Verschieben des Keiles 11 im Rahmen der in dem Träger 5 angebrachten Öffnung 26 gelangt der Keil 11 z.B. in die Position 11 nach Fig. 3, in der die Platte 6 in der höheren Stellung 6a positioniert ist. Diese entspricht dem in Fig. 3 angenommenen, grösseren Abstand B der Kettfäden 23 bei grösserem Webfach 52. Die Kontaktschienen sind in der Position 18a. Die Fallzeit einer Lamelle 22 ist im Falle eines Kettfadenbruches gleich wie bei der Position nach Fig. 1, da in beiden Positionen der der Fallhöhe der Lamellen 22 gleiche Abstand C zwischen Kontaktschiene 18 und oberem Ende des zugehörigen Schlitzes der Lamellen 22 gleich ist.

Während der Rahmen 2 z.B. aus metallischem Werkstoff, z.B. AI-Guss besteht, bestehen der Träger 5 und die Platte 6 aus Kunststoff, z.B. aus Polyamid oder Polytetrafluoräthylen. Sowohl der Träger 5 als auch die Platte 6 sind bei 31 in einer Führung des Rahmens 2 gehalten. Durch das Gewicht der Schienen 18,19 werden die Teile in der Zeichnung nach unten gedrückt, so dass auch die Zähne 9 ständig in der Verzahnung 8 gehalten sind und der Keil 11 nicht etwa nach links abrutschen kann.

Durch die Verzahnung 8 ist eine stufen hafte Einstellung des Keiles 11 bei jedem Träger 5 des Kettfadenwächters zu erzielen. Gegebenenfalls können Marken, z. B. Zahlen an den einzelnen Lücken der Verzahnung 8 angebracht werden, so dass sich leicht bei jedem Rahmen 5 bzw. Keil 11 die gleiche Stellung über die ganze Webbreite der Webmaschine erzielen lässt, wobei die Kontaktschienen 18 auf exakt gleicher Höhe stehen und horizontal verlaufen.

Die Anordnung ist so getroffen, dass sowohl der Keil 11 auf der Schräge 29 bzw. der Verzahnung 8 wie auch die Platte 6 auf dem Keil 11 formschlüssig aufliegen. Klemmteile wie Schrauben oder dergleichen sind nicht erforderlich. Die Anordnung lässt sich besonders leicht verstellen und den jeweils vorliegenden Verhältnissen anpassen. Bei einer abgewandelten Bauart kann z.B. die Schräge 29 am Träger 5 fortfallen. Die Verzahnung 8 verläuft dann horizontal. Die durch die Füsse 7 gebildete Schräge entsprechend der Geraden 10 wird dann eine passende, andere Steigung aufweisen. Der Keil 11 kann verschieden gestaltet sein. Es muss wenigstens an einem der Teile 5, 6 eine Schrägge angebracht sein, durch welche bei Verschieben des zwischen den Teilen 5 und 6 wirksamen Schiebeelementes 11 eine Höhenverstellung der Platte 6 erfolgt.

## Patentansprüche

1. Haltevorrichtung für die Schienen, insbesondere Kontaktschienen (18) des Kettfadenwächters einer Webmaschine, mit einem die Schienen umgreifenden, plattenförmigen Teil (6), der an einem feststehenden Träger (5) verschiebbar angeordnet ist, dadurch gekennzeichnet, dass zwischen plattenförmigen Teil (6) und Träger (5) ein im wesentlichen keilförmiges Schiebeelement (11) geschaltet ist, das entlang einer an dem plattenförmigen Teil (6) oder/und dem Träger (5) befindlichen Schräge (8, 10) stufenhaft einstellbar ist.

2. Vorrichtung nach Anspruch 1, dadurch gekennzeichnet, dass zwischen Schiebeelement (11) und Schräge (8) eine Verzahnung (9) geschaltet ist.

3. Vorrichtung nach einem der vorhergehenden Ansprüche, dadurch gekennzeichnet, dass der feststehende Träger (5) doppelwandig (5b) ausgebildet und zwischen seinen Wandungen (5b) der plattenförmige Teil (6) verschiebbar geführt ist.

4. Vorrichtung nach Anspruch 3, dadurch gekennzeichnet, dass das Schiebeelement (11) einen zwischen die Wandungen (5b) des Trägers (5) ragenden Führungsansatz (12) besitzt.

5. Vorrichtung nach einem der vorhergehenden Ansprüche, dadurch gekennzeichnet, dass der Träger (5) Schlitze (21) für Führungsschienen (19) aufweist, zwischen denen Abstelllamellen (22) gehalten sind, die bei Kettfadenbruch auf die Kontaktschienen (18) abfallen zwecks Abstellen der Maschine.

## Claims

1. Holding device for the bars, in particular contact bars, of the warp stop motion of a weaving machine, having a plate type part which engages around the bars and which is arranged displaceable along a fixed support, characterized in that between the plate type part (6) and the support (5) a substantially wedge-shaped sliding element (11) is shifted which is adjustable stage- wise along a slant (8, 10) present at the plate type part (6) and/or the support (5).

2. Device according to claim 1, characterized in that a serration (9) is inserted between the sliding element (11) and slant (8).

3. Device according to one of the preceding claims, characterized in that the fixed support (5) is designed double-walled (5b) and between its walls (5b) the plate type part (6) is displaceably guided.

4. Device according to claim 3, characterized in that the sliding element (11) has a guide projection (12) protruding between the walls (5b) of the support (5).

5. Device according to one of the preceding claims, characterized in that the support has slots (21) for guide bars (19), between which stop blades (22) are held which upon warp thread rupture drop onto the contact bars (18) for stopping the machine.

## Revendications

1. Porte-tringles, notamment pour les tringles de contact (18) du casse-chaîne d'un métier à tisser, comportant une partie (6) en forme de plaque qui, entourant lesdites tringles, est mobile sur un support fixe, porte-tringles caractérisé par le fait que, entre la partie (6) en forme de plaque et le support (5), est intercalé un organe coulissant (11) sensiblement cunéiforme, qui peut être déplacé par paliers le long d'une rampe (8, 10) solidaire de ladite partie (6) en forme de plaque et/ ou dudit support (5).

2. Porte-tringles selon la revendication 1, caractérisé par le fait qu'une denture (9) se trouve entre l'organe coulissant (11 ) et la lampe (8).

3. Porte-tringles selon l'une des revendications précédentes, caractérisé par le fait que le support fixe (5) comporte deux parois (5b) et par le fait que la partie (6) en forme de plaque est mobile entre lesdites parois (5b).

4. Porte-tringles selon la revendication 3, caractérisé par le fait que l'organe coulissant (11) comporte un ergot de guidage (12) faisant saillie entre les parois (5b) du support (5).

5. Porte-tringles selon l'une des revendications précédentes, caractérisé par le fait que le support (5) comporte des entailles (21 ) pour des tringles de guidage (19) entre lesquelles sont maintenues des lamelles d'arrêt (22), qui tombent sur les tringles de contact (18) en cas de cassure de fil de chaîne, afin d'arrêter le métier.
